# FASCICULE DE BREVET EUROPEEN

(11) **EP 0 556 085 B1**
(45) Date de publication et mention de la délivrance du brevet: **29.04.1998**
(21) Numéro de dépôt: 93400249.4
(22) Date de dépôt: 02.02.1993
(51) Int. Cl.: H01R 23/70

(54) **Ensemble de connexion entre une carte mère et une carte fille**
Steckverbindung-Zusammenbau zwischen einer Mutterschaltung und einer Tochterschaltung
Connection assembly between a motherboard and a daugtherboard

(30) Priorité: 13.02.1992 FR 9201618
(43) Date de publication de la demande: 18.08.1993
(73) Titulaire: FRAMATOME CONNECTORS INTERNATIONAL, 92084 Paris La Défense (FR)
(72) Inventeur: Champion, Patrick, F-72100 Le Mans (FR); Thenaisie, Jacky, F-72100 Le Mans (FR)
(74) Mandataire: Keib, Gérard

(56) Documents cités:
- DE-A- 3 603 250
- US-A- 3 614 714

## Description

La présente invention a pour objet un ensemble de connexion entre une carte mère et une carte fille.

On connait de l'art antérieur un ensemble de connexion entre une carte mère et une carte fille, comprenant un premier connecteur comportant un premier corps isolant présentant des premiers éléments de contact dont une première extrémité est destinée à être insérée dans une carte mère ainsi qu'un deuxième connecteur comportant un deuxième corps isolant présentant des deuxièmes éléments de contact dont une première extrémité est destinée à coopérer avec une deuxième extrémité desdits éléments de contact correspondants et dont une deuxième extrémité est destinée à être insérée dans une carte fille, une face de connexion du premier et du deuxième corps isolant étant en vis-à-vis lorsque le premier et le deuxième connecteur sont connectés.

Un tel ensemble de connexion n'est utilisable que pour au plus deux épaisseurs différentes de carte fille. Il existe cependant des cartes de circuit imprimé de différentes épaisseurs, par exemple 1,6 mm, 2,4 mm, et 3,2 mm. Il n'est pas actuellement possible de traiter tous les cas possibles avec une seule largeur de connecteur, ce qui fait qu'une standardisation des modèles n'est pas possible, d'où des inconvénients dûs aux coûts de fabrication de connecteurs de largeurs différentes et au stockage de différents types de connecteurs, qui rendent peu intéressante l'utilisation de tels connecteurs pour des circuits imprimés d'épaisseur élevée (3,2 mm dans l'exemple ci-dessus).

La demande de brevet EP-A-0 392 629 (Van Woensel) décrit un exemple d'ensemble de connexion selon l'art connu.

L'invention a pour objet un ensemble de connexion du type précité permettant de remédier à l'inconvénient précité.

L'ensemble de connexion selon l'invention est dans ce but caractérisé en ce qu'il comporte un dispositif de calage destiné à maintenir une distance déterminée entre lesdites faces de connexion du premier et du deuxième corps isolants de telle sorte qu'une extrémité de la carte fille reste espacée du premier corps isolant, notamment pour conserver entre l'extrémité de la carte fille et le plan de pose de la carte mère, une distance égale à la dimension standard des connecteurs de l'art antérieur. Ladite extrémité de la carte fille est amincie. Ceci permet en particulier d'écarter le deuxième connecteur du premieur connecteur (mâle) de telle sorte que la première rangée de raccordement soit dans une partie non amincie de la carte fille.

Une branche latérale du premier corps isolant présente à une extrémité distale un logement disposé sur sa face interne et destiné à recevoir ladite extrémité amincie, ladite distance étant telle que, lorsque le premier et le deuxième connecteur sont connectés, un bord de la carte fille soit situé à proximité immédiate de ladite extrémité distale. Une face latérale du deuxième corps isolant présente alors un moyen de maintien de ladite extrémité amincie de la carte fille.

Selon un mode de réalisation avantageux, le dispositif de calage est également un élément de détrompage.

Un dispositif de calage peut comporter une pièce rapportée sur au moins un dit corps isolant et/ou un élément en saillie faisant partie intégrante d'au moins une dite face de connexion.

Un corps isolant, notamment le premier corps isolant, peut présenter une partie centrale et deux branches latérales, la face interne de la partie centrale constituant une dite face de connexion.

Ledit bord non aminci peut être situé à proximité immédiate d'une deuxième extrémité de dits éléments de connexion. On conserve ainsi une fixation efficace de la carte fille sur le deuxième corps isolant ce qui évite les contraintes sur les deuxièmes extrémités des deuxièmes éléments de connexion.

D'autres avantages apparaîtront à la lecture de la description d'un mode de réalisation de l'invention qui va suivre, donnée à titre d'exemple non limitatif, en liaison avec les dessins qui représentent:
- la figure 1, un ensemble de connexion selon l'art antérieur;
- la figure 2, un ensemble de connexion selon un mode préféré de réalisation de l'invention;
- et les figures 3 et 4, un ensemble de connexion selon une variante de l'invention, respectivement en cours de connexion et après connexion.

Selon la figure 1, un ensemble de connexion comporte un connecteur mâle 3 présentant un corps isolant 10 à profil en forme de U aplati et un connecteur femelle 5 présentant un corps central isolant 81.

Le corps isolant 10 comprend une région centrale 11 et deux branches latérales 12 et 13, la branche référencée 12 comprenant des moyens de détrompage. Le région centrale 11 comporte une pluralité d'éléments de contact 60 présentant une région 61 solidaire de la région centrale 11,une région 63 insérée à force ("press-fit") dans la carte mère 1, et une région de contact mâle 62 dépassant d'une face de connexion 31 de la région centrale 11.

Le corps central isolant 81 présente des éléments de contact 85 présentant une région 83 de contact femelle disposée en retrait d'une face de connexion 41 et un raccordement 88 à insertion forcée ("press-fit") dans une carte fille 2. Les éléments 85 présentent une région coudée 87 disposée dans une zone arrière isolante 89 du corps isolant 81. Un pion de centrage et de maintien 20 porté par une face latérale 82 du corps isolant 81 permet de solaridariser une extrémité 25 de la carte fille 2 avec le corps central isolant 81. Un logement 16 situé à la partie distale 17 de la branche 12 permet de recevoir l'extrémité du pion 20.

La figure 2 représente un ensemble de connexion qui permet, selon l'invention, la mise en oeuvre d'une carte fille 6 de plus grande épaisseur.

Une ou plusieurs rainures 42 du corps isolant 81 permettent de recevoir une cale d'épaisseur 40.

Une cale d'épaisseur 40 rapportée est logée de manière amovible dans la région centrale 11 ou dans le corps central isolant 81 de telle sorte que, lorsque les connecteurs 3 et 5 sont assemblés les faces 31 et 41 soient espacées l'une de l'autre. Ceci permet de décaler longitudinalement les deux connecteurs assemblés 3 et 5 de telle sorte que l'extrémité 62 de la carte fille 6 soit espacée de l'extrémité distale 53 du bras 12. La position de l'extrémité 70 de la carte fille reste inchangée.

Sur les dessins, l'extrémité 61 de la carte fille 6 est amincie. La partie proximale 63 de l'extrémité 61 se prolonge par un bord de raccordement 62 avec l'extrémité non amincie 66 de la carte fille 6. Cette extrémité 66 se situe au voisinage immédiat d'une rangée 89 de raccordements 88 et à proximité de l'extrémité 53 du bras 12. La cale d'épaisseur 40 permet ainsi de maintenir la rangée 89 de contacts 88 dans une région non amincie de la carte fille 6 et au plus près de l'extrémité distale (ici chanfreinée) de la branche 12.

On notera en outre qu'il est préféré d'utiliser la cale d'épaisseur rapportée 40 également comme moyen de détrompage. Des éléments de détrompage rapportés sont connus, notamment de la demande de brevet européen EP-A-0392629 (Van Woensel) précitée. En outre, une telle cale est compatible avec les logements tels que 42 (fig. 2 à 4).

Une cale rapportée 40 permet d'adapter facilement un ensemble de connexion standard à toutes les épaisseurs de carte fille. En outre, comme indiqué ci-dessus, elle peut ou non remplir une fonction de détrompage, ce qui confère une grande souplesse d'utilisation à faible coût.

Selon les figures 3 et 4, la cale d'épaisseur 44 fait partie intégrante de la région centrale 11 (ou du corps central isolant 81). Dans ce cas, l'ensemble de connexion est en principe prévu pour une épaisseur maximale donnée de la carte fille 6. Il est cependant possible de mettre en oeuvre également une cale rapportée amovible pour réaliser une adaptation à d'autres épaisseurs de carte fille 6.

Selon les figures 1 à 4, on notera également que la distance entre le bord 70 de la carte 6 et le plan de pose 71 de la carte 1 est le même dans le cas de la figure 1 représentant l'art antérieur pour des épaisseurs de carte 2 allant jusqu'à 2,4 mm, et des figures 2 à 4 représentant un système de connexion pour une carte 6 d'épaisseur 3,2 mm.

## Revendications

1. Ensemble de connexion entre une carte mère (1) et une carte fille (6), comprenant un premier connecteur (3) comportant un premier corps isolant (10) présentant des premiers éléments de contact (60) dont une première extrémité (63) est destinée à être insérée dans une carte mère (1) ainsi qu'un deuxième connecteur (5) comportant un deuxième corps isolant (81) présentant des deuxièmes éléments de contact (85) dont une première extrémité (83) est destinée à coopérer avec une deuxième extrémité (62) desdits premiers éléments de contact (60) correspondants et dont une deuxième extrémité (88) est destinée à être insérée dans une carte fille (6), une face de connexion (31, 41) du premier (10) et du deuxième (81) corps isolant étant en vis-à-vis lorsque le premier (3) et le deuxième (5) connecteurs sont connectés, une extrémité (61) de la carte fille (6) étant insérée dans un logement compris entre une face latérale (82) du deuxième corps isolant (81) et une branche latérale (12) du premier corps isolant (10), caractérisé en ce qu'il comporte un dispositif de calage (40, 44) destiné à maintenir une distance déterminée entre lesdites faces de connexion (31, 41) du premier (10) et du deuxième (81) corps isolants de telle sorte qu'une extrémité (61) de la carte fille (6) reste espacée du premier corps isolant (10), en ce que ladite extrémité (61) de la carte fille (6) est amincie, et en ce que ladite distance déterminée est telle que, lorsque le premier (3) et le deuxième (5) connecteurs sont connectés, un bord non aminci (66) de la carte fille (6) soit situé à proximité immédiate de l'extrémité distale (53) de la branche latérale (12) du premier corps isolant (10).

2. Ensemble de connexion selon la revendication 1, caractérisé en ce que ledit dispositif de calage constitue également un élément de détrompage (40).

3. Ensemble de connexion selon une des revendications 1 ou 2, caractérisé en ce que le dispositif de calage comporte au moins une pièce rapportée (40) sur au moins un dit corps isolant (10, 81).

4. Ensemble de connexion selon une des revendications précédentes, caractérisé en ce que le dispositif de calage comporte au moins un élément en saillie (44) faisant partie intégrante d'au moins une dite face de connexion (31, 41).

5. Ensemble de connexion selon une des revendications précédentes, caractérisé en ce qu'un dit corps isolant (10) présente une partie centrale (11) et deux branches latérales (12, 13), la face interne de la partie centrale (11) constituant une dite face de connexion (31).

6. Ensemble de connexion selon une des revendications précédentes, caractérisé en ce qu'une dite branche latérale (12) présente à une extrémité distale (17) un logement (16) disposé sur sa face interne en vis-à-vis de ladite extrémité (61) de la carte fille (6) lorsque le premier (3) et le deuxième (5) connecteurs sont connectés.

7. Ensemble de connexion selon une des revendications précédentes, caractérisé en ce que ledit bord non aminci (66) est situé à proximité immédiate d'une deuxième extrémité (88) de dits deuxièmes éléments de connexion (85).

8. Ensemble de connexion selon une des revendications précédentes, caractérisé en ce que le premier connecteur (3) est un connecteur mâle et en ce que le deuxième connecteur (5) est un connecteur femelle.

## Patentansprüche

1. Verbindungseinheit zwischen einer Mutterleiterplatte (1) und einer Tochterleiterplatte (6) mit einem ersten Stekker (3), der einen ersten Isolator (10) enthält, der erste Anschlußelemente (60) aufweist, deren erstes Ende (63) dazu bestimmt ist, in der Mutterleiterplatte (1) eingeschoben zu werden, einem zweiten Stecker (5), der einen zweiten Isolator (81) enthält, der zweite Anschlußelemente (85) aufweist, deren erstes Ende (83) dazu bestimmt ist mit einem zweiten Ende (62) der entsprechenden ersten Anschlußelemente (60) zusammenzuwirken, und deren zweites Ende (88) dazu bestimmt ist in eine Tochterleiterplatte (6) eingeschoben zu werden, einer Anschlußfläche (31, 41) des ersten (10) und des zweiten (81) Isolators, die gegenüberliegen, wenn der erste (3) mit dem zweiten (5) Stecker verbunden ist, und einem Ende (61) der Tochterleiterplatte (6), das in eine Aufnahme zwischen einer Seitenfläche (82) des zweiten Isolators (81) und eines Seitenarms (12) des ersten Isolators (10) eingeschoben ist,
dadurch gekennzeichnet, daß
er eine Feststellvorrichtung (40, 44) aufweist, die dazu bestimmt ist, einen bestimmten Abstand zwischen den genannten Abschlußflächen (31, 41) des ersten (10) und des zweiten (81) Isolators zu halten, in der Art, daß ein Abstand zwischen einem Ende (61) der Tochterleiterplatte (6) und dem ersten Isolator (10) verbleibt, wobei das genannte Ende (61) der Tochterleiterplatte (6) verjüngt ist, und daß der erwähnte Abstand so bestimmt ist, daß, wenn der erste (3) mit dem zweiten (5) Stecker verbunden ist, der unverjüngte Rand (66) der Tochterleiterplatte (6) in unmittelbarer Nähe des entfernten Ende (53) des Seitenarms (12) des ersten Isolators (10) angeordnet ist.

2. Verbindungseinheit nach Anspruch 1, dadurch gekennzeichnet, daß die erwähnte Feststellvorrichtung ebenfalls ein vertauschhemmendes Element (40) aufweist.

3. Verbindungseinheit nach Anspruch 1 oder 2, dadurch gekennzeichnet, daß die Feststellvorrichtung mindestens ein Aufsteckteil (40) an einem der genannten Isolatoren (10, 81) aufweist.

4. Verbindungseinheit nach einem der vorherigen Ansprüche, dadurch gekennzeichnet, daß die Feststellvorrichtung mindestens ein überstehendes Element (44) aufweist, das in mindestens einer der genannten Anschlußflächen (31, 41) integriert ist.

5. Verbindungseinheit nach einem der vorhergehenden Ansprüche, dadurch gekennzeichnet, daß ein genannter Isolator (10) einen Mittelteil (11) und zwei Seitenarme (12, 13) aufweist, die Innenfläche des Mittelteils (11) bildet eine genannte Anschlußfläche (31).

6. Verbindungseinheit nach einem der vorigen Ansprüche, dadurch gekennzeichnet, daß ein erwähnter Seitenarm (12) an einem entfernten Ende (17) eine Aufnahme (16) darstellt, an der Innenseite angeordnet ist gegenüber dem genannten Ende (61) der Tochterleiterplatte (6), wenn der erste (3) mit dem zweiten (5) Stecker verbunden ist.

7. Verbindungseinheit nach einem der vorigen Ansprüche, dadurch gekennzeichnet, daß der unverjüngte Rand (66) in unmittelbarer Nähe des zweiten Ende (88) der erwähnten zweiten Anschlußelemente (85) angeordnet ist.

8. Verbindungseinheit nach einem der vorigen Ansprüche, dadurch gekennzeichnet, daß der erste Stecker (3) ein männlicher Stecker ist, und daß der zweite Stecker (5) ein weiblicher Stecker ist.

## Claims

1. Connection assembly between a motherboard (1) and a daughterboard (6), comprising a first connector (3) which includes a first insulating body (10) having first contact elements (60), a first end (63) of which is intended to be inserted into a motherboard (1), and a second connector (5) which includes a second insulating body (81) having second contact elements (85), a first end (83) of which is intended to engage with a second end (62) of the said corresponding first contact elements (60) and a second end (88) of which is intended to be inserted into a daughterboard (6), a connection face (31, 41) of the first insulating body (10) and of the second insulating body (81) facing each other when the first connector (3) and the second connector (5) are connected together, an end (61) of the daughterboard (6) being inserted into a housing lying between a side face (82) of the second insulating body (81) and a side branch (12) of the first insulating body (10), characterized in that it includes a spacing device (40, 44) intended to keep a defined distance between the said connection faces (31, 41) of the first (10) and second (81) insulating bodies in such a way that an end (61) of the daughterboard (6) remains separated from the first insulating body (10), in that the said end (61) of the daughterboard (6) is thinned and in that the said defined distance is such that, when the first connector (3) and the second connector (5) are connected together, a non-thinned edge (66) of the daughterboard (6) lies in the immediate vicinity of the distal end (53) of the side branch (12) of the first insulating body (10).

2. Connection assembly according to Claim 1, characterized in that the said spacing device also constitutes a polarization element (40).

3. Connection assembly according to either of Claims 1 and 2, characterized in that the spacing device includes at least one piece (40) added onto at least one said insulating body (10, 81).

4. Connection assembly according to one of the preceding claims, characterized in that the spacing device includes at least one projecting element (44) forming an integral part of at least one said connection face (31, 41).

5. Connection assembly according to one of the preceding claims, characterized in that a said insulating body (10) has a central part (11) and two side branches (12, 13), the internal face of the central part (11) constituting a said connection face (31).

6. Connection assembly according to one of the preceding claims, characterized in that a said side branch (12) has, at a distal end (17), a housing (16) located on its internal face opposite the said end (61) of the daughterboard (6) when the first connector (3) and second connector (5) are connected together.

7. Connection assembly according to one of the preceding claims, characterized in that the said non-thinned edge (66) lies in the immediate vicinity of a second end (88) of said second connection elements (85).

8. Connection assembly according to one of the preceding claims, characterized in that the first connector (3) is a male connector and in that the second connector (5) is a female connector.
